# EUROPÄISCHE PATENTSCHRIFT

(11) **EP 4 259 339 B1**
(45) Veröffentlichungstag und Bekanntmachung des Hinweises auf die Patenterteilung: **06.05.2026**
(21) Anmeldenummer: 21836378.6
(22) Anmeldetag: 07.12.2021
(51) Int. Cl.: B05B 7/06

(54) **VORRICHTUNG ZUM VERSPRÜHEN VON MEDIEN AN INNENSEITEN MEDIZINISCHER PRODUKTE**
DEVICE FOR SPRAYING MEDIA ON THE INNER SIDES OF MEDICAL PRODUCTS
DISPOSITIF POUR PULVÉRISER DES MILIEUX SUR LES CÔTÉS INTÉRIEURS DE PRODUITS MÉDICAUX

(30) Priorität: 10.12.2020 DE 102020132999
(43) Veröffentlichungstag der Anmeldung: 18.10.2023
(73) Patentinhaber: BBS Automation Hallbergmoos GmbH, 85399 Hallbergmoos (DE)
(72) Erfinder: HUBER, Michael, 85386 Eching (DE)
(74) Vertreter: Rings, Rolf
(86) Internationale Anmeldenummer: PCT/EP2021/084579
(87) Internationale Veröffentlichungsnummer: WO 2022/122727

(56) Entgegenhaltungen:
- EP-A1- 1 252 930
- EP-A1- 2 228 138
- WO-A1-2009/153040
- DE-U1- 20 121 386

## Beschreibung

Die vorliegende Erfindung betrifft eine Vorrichtung zum Versprühen oder Auftragen von beispielsweise flüssigen Medien auf Oberflächen unter Druckluftzufuhr oder mittels eines Druckgases bei insbesondere medizinischen Produkten, wie z. B. den Innenseiten von medizinischen Gefäßen oder dergleichen. In der Medizintechnik werden für verschiedene medizinische Produkte automatisierte Anlagen benötigt, mittels welchen Medien auf Innenseiten der Produkte, wie z. B. Pipetten, Spritzen oder Glasgefäßen wie Reagenzröhrchen, ein medizinisches Mittel aufgetragen werden muss. So wird beispielsweise bei bestimmten medizinischen Produkten die innere Oberfläche solcher Behälter in Automationsanlagen mit Medien in Form von beispielsweise in Wasser gelösten Mitteln oder Suspensionen wie Heparin, BCA oder EDTA beschichtet, bevor sie für die Fertigstellung des Produkts weiterverarbeitet werden können.

Ein Problem bei bisher bekannten derartigen Vorrichtungen zum Versprühen oder Auftragen von Medien innerhalb von derartigen Gefäßen oder medizinischen Produkten besteht darin, dass häufig eine ungleichmäßige Verteilung der Medien an der Oberfläche erfolgt, weil die Dosierung in engen Innenbereichen schwierig ist. Nach dem bekannten Prinzip einer herkömmlichen Zweistoffdüse wird die Flüssigkeit (Medium) durch Druckluft mit turbulenten Strömungen beim Austritt der Druckluft mitgerissen und als Tröpfchen auf der Oberfläche der Gefäße verteilt. Bei den bekannten derartigen Zweistoffdüsen besteht jedoch ein Problem dahingehend, dass in den relativ engen Raumverhältnissen der Gefäße die Düsen oft zu große Abmessungen haben und die austretende Druckluft wieder herausströmen muss, was bei dann höheren Strömungsgeschwindigkeiten erfolgt. Durch diese schneller strömende Druckluft werden bereits benetzte Tröpfchen von der Wand des Gefäßes wieder mitgerissen, so dass die Beschichtung mit dem Medium zerstört oder unregelmäßig wird.

Außerdem besteht ein Problem dahingehend, dass mit den bisherigen derartigen Vorrichtungen oder Automationsanlagen die Gleichmäßigkeit der Verteilung der Medien und ein einstellbarer Sprühbereich innerhalb der Oberflächen derartiger medizinischer Produkte nicht einfach zu realisieren war. Nicht zuletzt bestand ein Problem dahingehend, dass das Versprühen von unterschiedlichen Medien wie Flüssigkeiten nicht so einfach zu bewerkstelligen ist, da häufig die Innenbereiche der zu bearbeitenden Oberflächen der Medizinprodukte einen relativ geringen Durchmesser haben und herkömmliche Zweistoffdüsen dort nicht eingefahren werden können.

WO 2009/153040 A1 beschreibt eine Beschichtungsvorrichtung, welche eine gleichmäßige Verteilung von zerstäubten Fluid auf der Innenseite eines Hohlkörpers durch eine verbesserte Zerstäubung des Fluids ermöglichen soll. Hierzu bilden ein Zerstäubungsrohr und eine Hohlnadel eine Venturi-Anordnung, wobei die Ausbringöffnung der Hohlnadel in einem Bereich mit einem engsten Querschnitt des Zerstäubungsrohrs angeordnet ist, oder die Hohlnadel diesen engsten Querschnitt gemeinsam mit dem Zerstäubungsrohr bildet.

Vor diesem Hintergrund ist es die Aufgabe der vorliegenden Erfindung, eine Vorrichtung zum Versprühen oder Auftragen von Medien unter Druckluftzufuhr oder Druckgaszufuhr insbesondere an Innenseiten von medizinischen Produkten oder Gefäßen bereitzustellen, mit welcher eine möglichst exakte und genaue Verteilung des aufzutragenden Mediums ermöglicht wird und bei welcher eine präzise Einstellbarkeit des Sprühbereichs innerhalb von inneren Oberflächen derartiger Produkte oder Gefäße möglich ist. Ferner ist es die Aufgabe der vorliegenden Erfindung, eine möglichst einfach aufgebaute Vorrichtung für derartige Anwendungszwecke im Medizinbereich zum Versprühen von Medien bereitzustellen, die auch eine schnelle Auswechslung von anzuwendenden Medien und einzusetzenden Sprühdüsen ermöglicht.

Diese Aufgabe wird mit einer Vorrichtung mit den Merkmalen des Anspruchs 1 gelöst. Vorteilhafte Ausgestaltungen und Weiterbildungen der Erfindung sind Gegenstand der abhängigen Ansprüche,

Nach der vorliegenden Erfindung wird eine Vorrichtung zum Versprühen oder Auftragen eines Mediums unter Druckluftzufuhr oder mittels eines anderen Hilfsgases, wie z.13. Inertgas unter Druck, vorgeschlagen, welche insbesondere ausgebildet und angepasst ist für ein Besprühen oder Auftragen der Medien an Innenseiten von medizinischen Produkten oder engen Gefäßen und welche eine Zweistoffdüse aus mindestens zwei ineinandergesteckten Kanülen mit im Wesentlichen gleichbleibendem Durchmesser über deren Längserstreckung hinweg aufweist, mit einem als Halterung für die Zweistoffdüse ausgebildeten Düsenkörper, welcher mindestens jeweils einen Einlass für ein Medium und für das Hilfsgas aufweist, wobei die Vorrichtung gekennzeichnet ist durch einen Düsenkörper, der Aufnahmen und jeweils an die Aufnahmen angepasste Klemmeinsätze für eine abgedichtete Halterung und Fixierung einer Innenkanüle und einer Außenkanüle beispielsweise in Form von Hohlnadeln aufweist, wobei die Klemmeinsätze am Düsenkörper zum Befestigen der ineinandergesteckten Kanülen mit Bildung eines vordefinierten Spaltes zwischen Innenkanüle und Außenkanüle vorgesehen sind. Erfindungsgemäß wird somit eine Vorrichtung bereitgestellt, die im Wesentlichen aus zwei Kanülen in Form einer Innenkanüle und eine Außenkanüle besteht, welche in einem Düsenkörper, nämlich einem zentralen Halteelement, gehalten und fixiert sind. Die ineinandergesteckten beiden Kanülen sind in dem Düsenkörper in Form von Klemmeinsätzen jeweils gehalten und fixiert. Die Innenkanüle und die Außenkanüle sind dabei so ineinandergesteckt, dass zwischen ihnen ein Ringspalt mit vordefinierten Abmessungen gebildet wird, durch welchen die Druckluft oder ein anderes Hilfsgas nach außen strömen kann bei gleichzeitigem Ausströmen eines Mediums durch die Innenkanüle. Diese Form einer Zweistoffdüse mit zwei ineinandergesteckten Kanülen minimiert den Einfluss durch die reduzierte Geschwindigkeit der ausströmenden Druckluft. Durch die reduzierte Strömungsgeschwindigkeit der Luft wird verhindert, dass schon aufgetragene Tröpfchen an den Innenwänden der Gefäße wieder mitgerissen und entfernt werden. Die formentsprechenden Aufnahmen im Düsenkörper sind dabei so gebildet, dass mittels der Klemmeinsätze die jeweiligen ineinandergesteckten Kanülen eingesetzt und abgedichtet fest fixiert werden können. Die Klemmeinsätze haben den Vorteil, dass eine automatische Zentrierung und Abdichtung der jeweiligen Bereiche der Druckluft und fiir die Zufuhr des Mediums gewährleistet ist.

Die beiden ineinandergesteckten Kanülen weisen einen im Wesentlichen gleichbleibenden Durchmesser und damit einen gleichbleibenden Querschnitt über die Längserstreckung hinweg mindestens in Richtung zu dem Ausstoßende der Vorrichtung auf. Das heißt, die beiden Kanülen, nämlich die Innenkanüle und die Außenkanüle, sind mit einem einfachen dünnen Röhrchen jeweils mit entsprechenden Abmessungen gebildet, ohne dass es eine Verjüngung oder Verengung beispielsweise am Ausstoßende der Kanülen gibt. Auf diese Weise wird ein vordefinierter Ringspalt zwischen der Innenkanüle und der sie umgebenden Außenkanüle gebildet. Der vordefinierte Ringspalt weist die vorgegebenen Abmessungen und insbesondere den im Wesentlichen gleichbleibenden Abstand zwischen der Innenkanüle und der Außenkanüle auf und ist durch die feste Fixierung der Kanülen in dem Düsenkörper über die Klemmeinsätze in der Position und Lage festgelegt und zentriert.

Die so ineinandergesteckte Innenkanüle und Außenkanüle mit dem definierten Ringspalt ermöglicht auch eine Art Selbstzentriereffekt durch die zwischen Außenkanüle und Innenkanüle strömende und im Gefäß zurückströmende Druckluft oder das Druckgas (Hilfsgas). Durch eine relativ geringe Dicke der Kanülen und entsprechend geringe Wandstärke der Innenkanüle und Außenkanüle sind die beiden Kanülen zwar im Prinzip zueinander verstellbar und beweglich. Bei Ausströmen des Mediums durch die Innenkanüle und paralleles Zuführen von Druckluft über den Ringspalt im Gefäß wird eine Art Zentrierung zwischen den beiden Kanülen erreicht, die ein definiertes und korrekt dosiertes Sprühbild beim Ausstoßen der Medien erlaubt. Die Innenkanüle und die Außenkanüle sind daher im Gebrauch der Vorrichtung immer zueinander und auch zu den Innenwänden der Gefäße in einem festgelegten Abstand angeordnet, der sich durch deren Durchmesser bestimmt. Beide Kanülen sind im Verhältnis zu der Mittelachse X der Vorrichtung zentriert ausgerichtet und ermöglichen dennoch aufgrund der filigranen Konstruktion ein relativ tiefgehendes Eindringen der Vorrichtung in die zu behandelnden Gefäße und Produkte. Der für eine genaue Dosierung wichtige vordefinierte Ringspalt ist also im Gebrauch bei Erzeugung der Druckluft oder bei Zufuhr eines anderen Druckgases (z. B. Inertgas) immer gewährleistet, ohne dass die einzelnen Kanülen extra noch an Zwischenpositionen oder am Ausstoßende fixiert oder gehalten werden müssen.

Vorzugsweise sind die Innenkanüle und die Außenkanüle so ineinandergesteckt, dass sie miteinander bündig am Ausstoßende sind. Alternativ können die Außenkanüle oder die Innenkanüle auch gegenüber der jeweils anderen Kanüle leicht vorragend eingestellt sein. Dies erlaubt weitere Variationen und Änderungen in dem gewünschten, klar definierten Sprühbild oder Sprühprofil mit dem Medium an den Innenwänden der zu behandelnden Gefäße.

Auch erlaubt die so gebildete Vorrichtung nach der Erfindung mit einer aus zwei ineinandergesteckten Kanülen gebildeten Zweistoffdüse einen schnellen Austausch der Elemente, beispielsweise zur Reinigung oder zur Änderung der Eindringtiefe (Länge der Kanülen). So können beispielsweise unterschiedlich lange oder unterschiedlich dicke Kanülen in ein und derselben Vorrichtung durch einfachen Austausch der jeweiligen Klemmeinsätze mit den Hohlnadeln der Kanülen eingesetzt werden. Auch erlaubt die so gebildete Vorrichtung ein verbessertes Versprühen oder Auftragen von medizinischen Produkten an deren im Normalfall relativ engen Innenbereichen. Die inneren Oberflächen von beispielsweise Spritzen, Pipetten, Glasröhrchen oder ähnlichem können leicht mit der Vorrichtung mit einem medizinischen Produkt effektiv besprüht werden, wobei sehr gleichmäßige Verteilungen in axialer sowie in radialer Richtung mit der Vorrichtung ermöglicht werden. Die Menge der versprühten Medien oder Flüssigkeiten kann daher exakt eingestellt werden. Ferner ist es mit der erfindungsgemäßen Vorrichtung möglich, auch einen speziellen Bereich an den inneren Oberflächen derartiger medizinischer Gefäße oder Produkte festzulegen, auf welche das Produkt aufgesprüht werden soll.

Durch das klemmende Befestigen der mit den Kanülen verbundenen Klemmeinsätze in den entsprechenden Aufnahmen am Düsenkörper ermöglicht die Erfindung ferner eine sichere Fixierung auch von relativ dünnwandigen Kanülen, die für das Versprühen von derartigen Medien eingesetzt werden können. Die Kanülen der Innenkanüle und der Außenkanüle der Zweistoffdüse sind sicher und an vordefinierten zentrierten Positionen am Düsenkörper durch die Klemmeinsätze befestigt. Ferner ist es so möglich, die weiteren Anschlüsse für Druckluft und für die Zufuhr von Medien beispielsweise über eine Dosierpumpe an dem Düsenkörper einfach anzuschließen, obwohl die Zweistoffdüse mit den Kanülen einen relativ filigranen Aufbau aufweist. Mit der erfindungsgemäßen Vorrichtung lassen sich so auch unterschiedlichste Anwendungen im Medizinbereich für die Beschichtung derartiger innerer Oberflächen von Produkten leicht realisieren. Unterschiedliche Formen von Innenkanülen und Außen kanülen können so mit den Klemmeinsätze an ein und demselben zentralen Düsenkörper leicht fixiert werden. Ein schneller Austausch ist somit ebenfalls gewährleistet und möglich wie auch eine schnelle Montage der Zweistoffdüse. Auch erlaubt diese Konstruktion nach der Erfindung ein leichteres und schnelleres Reinigen der Elemente, z. B. beim Wechsel auf ein anderes Medium. Die Kanülen und der Düsenkörper lassen sich vollständig auseinanderbauen.

Gemäß der Erfindung weisen die Klemmeinsätze des Düsenkörpers eine konisch verjüngte Form auf und der Düsenkörper selbst jeweils entsprechend geformte konische Aufnahmen auf. Der Düsenkörper weist somit konisch gebildete Aufnahmen für das Einsetzen der ebenfalls konisch verjüngten Klemmeinsätze auf. Die konisch verjüngte Form der Aufnahmen und der Klemmeinsätze hat den Vorteil, dass eine automatische Abdichtung und gleichzeitige Zentrierung bezogen auf eine Längsachse (Mittelachse X) der Zweistoffdüse gewährleistet ist. Mit den Klemmeinsätzen wird so aufgrund der Formpassung auch ein Ringspalt zwischen den Kanülen und eine sichere Abdichtung ohne die Notwendigkeit von zusätzlichen Dichtungen erreicht. Die Druckluft und die Medien sind so gegenüber einem Austreten sicher abgeschlossen. Mit der Konizität der Aufnahmen und der Klemmeinsätze zur Halterung und Befestigung der Innenkanüle und der Außenkanüle wird eine Art kraftschlüssige Verbindung der Kanülen in den Klemmeinsätzen bzw. dem Düsenkörper erzeugt. Die Kanülen werden aufgrund des Pressdrucks und der konischen Form der Aufnahmen und der Klemmeinsätze sicher an der gewünschten Stelle und Lage gehalten. Ferner wird durch die kraftschlüssige Verbindung in den konischen Aufnahmen/K.lemmeinsätzen eine sichere Abdichtung der Innenbereiche der Vorrichtung erreicht, da sich eine relativ großflächige kraftschlüssige Verbindung an diesen Konusformen einstellt. Die konisch verjüngte Form kann eine geradlinige Konizität oder eine gekrümmte Konizität aufweisen. Die jeweiligen Aufnahmen haben entsprechende Gegenformen mit der auf die Klemmeinsätze angepassten Form. Vorteilhafterweise kann gemäß einem weiteren Aspekt der Erfindung auch die Konizität der Aufnahmen leicht unterschiedlich zu derjenigen der Klemmeinsätze sein, so dass eine linienförmige Dichtstelle durch Festklemmen oder Anpressen der Klemmeinsätze in den Aufnahmen erreicht wird.

Gemäß einer weiteren vorteilhaften Ausgestaltung der Erfindung sind die ineinandergesteckten Kanülen der Zweistoffdüse relativ dünnwandige Hohlnadeln mit einer Wandstärke von 20 bis 30 % des Innendurchmessers der Kanülen. Vorteilhafterweise hat sich erfindungsgemäß gezeigt, dass mit solch dünnwandigen Hohlnadeln eine sehr exakte Versprühung von Medien auch bei engen Gefäßen oder medizinischen Produkten ermöglicht wird. Als Hohlnadeln werden vorliegend auch solche verstanden, die keine Zuspitzung am vorderen Ende haben, sondern einfache dünne zylindrische Röhrchen sind. Die dünnwandigen Hohlnadeln haben den Vorteil, dass sie ein Versprühen der Medien auch über einen relativ langen Bereich im engen Inneren von beispielsweise Spritzen oder Glasgefäßen für Medizinprodukte ermöglichen bei dennoch einer relativ exakten Dosierung der Menge der aufgesprühten Medien. Aufgrund der vergleichsweise dünnen Form der Hohlnadeln ist ferner ein Vorteil dahingehend gegeben, dass die austretende Druckluft beim Versprühen der Medien ausreichend Platz auch in engen Gefäßen hat, um wieder auszuströmen. Dadurch sind die Strömungsgeschwindigkeiten der Druckluft im Inneren der Gefäße deutlich gegenüber den bisher bekannten derartigen Vorrichtungen reduziert, so dass es nicht wieder zu einem Abreißen von schon applizierten Tröpfchen an den Gefäßinnenwänden kommt. Die dünnwandigen Hohlnadeln haben den Vorteil, dass sie eine Art Selbstzentrierung im Zusammenhang mit der Druckluft hervorrufen. Die Zweistoffdüse ist somit trotz der dünnwandigen Kanülen im Sprühzustand immer in einem mittleren, zentrierten Bereich beim Auftragen und Versprühen der Medien innerhalb des Innenbereichs von solchen medizinischen Gefäßen. Die dünnwandigen Hohlnadeln haben ferner den Vorteil, dass ein recht tiefes Einstecken und Eindringen in derartige Hohlgefäße von Medizinprodukten ermöglicht wird. Mit herkömmlichen Sprühdüsen (Zweistoffdüsen) mit relativ breitem Außendurchmesser ist dies so nicht möglich.

Gemäß einer weiteren vorteilhaften Ausgestaltung der Erfindung weist der Ringspalt für Druckluft oder Inertgas zwischen der Innenkanüle und der Außenkanüle der Zweistoffdüse eine Abmessung bzw. Spaltbreite von weniger als 10 %, vorzugsweise 6 %, des Durchmessers der Innenkanüle auf. Ein relativ enger Ringspalt für die Druckluft oder ein unter Druck stehendes Inertgas hat den Vorteil, dass eine ausreichende Zerstäubung des flüssigen Mediums aus der Innenkanüle erfolgt und eine gute Verteilung der ausgesprühten kleinen Tröpfchen der Medien ermöglicht wird. Somit ist eine sehr genaue Dosierung der Menge von aufgetragenen Medien an den inneren Oberflächen der medizinischen Gefäße möglich. Außerdem hat der geringe Ringspalt für Druckluft den Vorteil, dass eine gezielt kleine Tröpfchengröße für die Medien eingestellt werden kann. Die Breite des Ringspalts definiert die Tröpfchengröße, während über den Zerstäubungsdruck der Druckluft die jeweilige Menge an Druckluft variabel einstellbar ist, um eine möglichst nicht zu hohe Strömungsgeschwindigkeit der Druckluft beim Herausströmen aus dem Innenbereich der Gefäße zu haben. Der Ringspalt ist in seiner Abmessung also erfindungsgemäß beispielsweise in der Breite durch unterschiedliche Kanülendurchmesser einfach an die jeweiligen Gegebenheiten und Anforderungen anpassbar. Mit einem so gebildeten Düsenteil mit Innenkanüle und Außenkanüle und Ringspalt wird erreicht, dass eine gleichmäßige Ausbringung der Medien bei hinreichend starker Druckluft erfolgt, ohne dass die Beschichtung in den engen Innenbereichen der Gefäße wieder zerstört wird.

Gemäß einer weiteren vorteilhaften Ausgestaltung der Erfindung sind die Klemmeinsätze des Düsenkörpers bzw. mindestens einer der Klemmeinsätze mittels Klemmkappen, insbesondere mittels schraubbaren Klemmkappen, an dem Düsenkörper befestigt. Die Klemmeinsätze mit der Klemmwirkung können so einfach durch Aufschrauben der Klemmkappen an den Düsenkörpern zusammen mit den in ihnen vorgesehenen Kanülen, nämlich der Innenkanüle für Medium und der Außenkanüle für Druckluft, leicht montiert und wieder demontiert werden. Dies ist auch erforderlich, um beispielsweise eine Reinigung der Vorrichtung bei einem Wechsel des aufzutragenden Mediums zu ermöglichen. Außerdem lässt sich so die sichere Abdichtung der verschiedenen Bereiche mittels der Klemmeinsätze leicht bewerkstelligen, indem die Klemmkappen einfach fest auf die Aufnahmen mit den Klemmkappen aufgeschraubt werden. Alternative Befestigungen der Kappen zum Fixieren der Klemmeinsätze im Düsenkörper, wie zum Beispiel Haltefedern, Rast-Schnappverschlüsse oder Bajonettverschlüsse, können vorgesehen sein.

Gemäß einer weiteren vorteilhaften Ausgestaltung der Erfindung sind die Innenkanüle und die Außenkanüle der Zweistoffdüse an ihrem jeweiligen vorderseitigen Ausstoßende bündig zueinander angeordnet. Das vordere Ende, nämlich das Ausstoßende für Druckluft, und das Ausstoßende für Medien sind damit in einer Ebene realisiert. Damit lässt sich eine gute Vermischung zwischen einerseits dem flüssigen Medium und andererseits der Druckluft erreichen. Direkt an dem vorderseitigen Ausstoßende der Zweistoffdüse werden die Medien im Zusammenwirken mit dem Innenraum und Boden des Gefäßes gut durchmischt und erlauben so eine genaue Auftragung und Versprühung von derartigen medizinischen Medien ohne aufwendige Steuerung der Dosierpumpe und Aktoren. Bei sehr tiefgehenden Innenbereichen von Gefäßen können alternativ auch Aktoren für die Verfahrwege der Zweistoffdüse erfindungsgemäß verwendet werden, wobei dann eine Steuerung für die Betätigung der Aktoren im Zusammenwirken mit der Pumpenaktivierung vorgesehen sein kann. Alternativ zu dieser Ausgestaltung der Erfindung können die Innenkanüle und die Außenkanüle auch mit einem leichten Überstand zueinander einstellbar vorgesehen sein. Beispielsweise kann die Innenkanüle mit einem leichten Überstand von 0,2 mm gegenüber der Außenkanüle vorgesehen werden, so dass hierdurch weitere Vorteile und spezifische Effekte beim Austragen und Auftragen der Medien erreicht werden können. Umgekehrt kann auch die Innenkanüle leicht zurückgesetzt sein im Verhältnis zur Außenkanüle, welche einen Überstand von beispielsweise 0,2 mm bis 0,5 mm aufweisen kann. Damit lassen sich unterschiedliche Düseneffekte an der Austrittsstelle der Ausstoßenden der Innenkanüle und der Außenkanüle erfindungsgemäß leicht realisieren, indem einfach die Lage der ineinandergesteckten Kanülen zueinander verändert wird.

Gemäß einer weiteren vorteilhaften Ausgestaltung der Erfindung ist die relative Lage von vorderseitigen Ausstoßenden der Innenkanüle und der Außenkanüle einstellbar. Mit einer solch einstellbaren Lage kann beispielsweise die Innenkanüle mit leichtem Überstand im Verhältnis zur Außenkanüle, beispielsweise im Bereich von 0,1 mm bis 0,3 mm, vorzugsweise 0,2 mm, durch einfaches relatives Verschieben eingestellt werden. Auch lässt sich umgekehrt mit solch einer einstellbaren relativen Lage der beiden Kanülen die Außenkanüle mit leichtem Überstand im Verhältnis zur Innenkanüle anordnen, ohne dass an der Konstruktion aufwendig etwas geändert werden muss. Unterschiedliche Effekte und Sprühprofile für verschiedene Gegebenheiten und unterschiedliche Arten von Gefäßen bzw. medizinische Produkte lassen sich so effektiv einstellen und berücksichtigen.

Gemäß einer weiteren vorteilhaften Ausgestaltung der Erfindung ist im zentralen Düsenkörper der Zweistoffdüse der Vorrichtung ein Hohlraum zur Zufuhr von Druckluft oder Inertgas in die Zweistoffdüse vorhanden. Der Düsenkörper ist somit erfindungsgemäß ein im Inneren mit einem Hohlraum versehenes Element, welches durch einen Druckluftanschluss mit Druckluft oder einem anderen Hilfsgas versorgt wird, wobei der Hohlraum mit dem Ringspalt zwischen Innenkanüle und Außenkanüle in Strömungsverbindung steht. Damit kann die Druckluft mit ausreichender Menge und einem ausreichend hohen Druck durch die im Wesentlichen sehr dünnen Zwischenräume zwischen Innenkanüle und Außenkanüle (Spalt zwischen Hohlnadeln) sicher geleitet werden. Ein exaktes, schnelles Ausstoßen und Zerstäuben mit der Zweistoffdüse ist so jederzeit gewährleistet. Nach einem Anschließen von sowohl der Druckluft an dem Anschluss für Druckluft des Düsenkörpers sowie dem Anschluss für Medien von Seiten beispielsweise einer Dosierpumpe können so eine exakte Dosierung und ein genau definiertes Auftragen der erforderlichen Menge an Wirkstoffen in den inneren Oberflächen der medizinischen Produkte gewährleistet werden. Auch ist so mit dem Düsenkörper ein kompaktes und trotzdem einfach aufgebautes zentrales Element für die Halterung der einzelnen Komponenten, nämlich der Innenkanüle, der Außenkanüle, der Klemmeinsätze und der Anschlusselemente für Druckluft und Medien, gegeben.

Gemäß einer weiteren vorteilhaften Ausgestaltung der Erfindung sind die Hohlnadeln der Innenkanüle und der Außenkanüle dünnwandige Hohlnadeln mit Wanddicken im Bereich von zwischen 0,1 mm bis 0,5 mm. Die so gebildete Luftnadel und Dosiernadel, welche aus ineinandergesteckten einzelnen Kanülen mit relativ dünnen Wanddicken bestehen, sind somit geeignet, auch in tiefer gelegenen Bereichen von Innenräumen von medizinischen Gefäßen ein Auftragen von Wirkstoffen oder Medien zu erlauben. Die relativ dünnen Zweistoffdüsen können gut auch in sehr enge Bereiche hereingefahren und dort zu dem Aussprühen der unter Druckluft aufgetragenen Medien exakt eingestellt werden. Mit solch relativ dünnwandigen Kanülen hat sich erfindungsgemäß überraschend gezeigt, dass eine Art Selbstzentrierung automatisch sich im Inneren der Gefäße einstellt. Bei dem Auftragen von Medien unter Druckluft wird das vordere Ende, das Ausstoßende der Zweistoffdüse, alleine durch die austretende Druckluft im Wesentlichen immer in einer mittigen Lage und Position aufgrund der dünnwandigen Ausbildung der beiden Hohlnadeln gehalten, d. h. effektiv zentriert. Damit erweist sich die Zweistoffdüse besonders geeignet für das Auftragen von Wirkstoffen innerhalb von medizinischen Geräten und Produkten, wie z. B. Spritzen, Pipetten, Röhrchen oder ähnlichem.

Gemäß einer weiteren vorteilhaften Ausgestaltung der Erfindung ist am Düsenkörper im Verhältnis zur Längsrichtung der Kanülen ein seitlich, d. h. quer zur Mediumleitung, angeordneter Anschluss für Druckluft oder ein anderes unter Druck stehendes Hilfsgas vorgesehen. Der Düsenkörper und die Zweistoffdüse insgesamt können so erfindungsgemäß sehr kompakt ausgebildet sein. Der beispielsweise an einer rückwärtigen Seite vorgesehene Medienanschluss kann direkt mit der Innenkanüle am Klemmeinsatz verbunden werden, während der Druckluftanschluss seitlich an dem Düsenkörper ohne Konflikt mit dem Medienanschluss vorgesehen werden kann. Extra Kanäle oder Leitungen im Düsenkörper sind nicht erforderlich. Damit ist die Zweistoffdüse auch für einen schnellen Wechsel zwischen verschiedenen Medien geeignet, indem der Anschluss für Medien zwischen einer Leitung oder einer anderen Leitung gewechselt wird. Der Druckluftanschluss, welcher sich quer an einem seitlichen Bereich des Düsenkörpers befindet, kann dabei unverändert bleiben, da auch bei unterschiedlichen Medien der Druckluftanschluss nicht unbedingt gewechselt werden muss.

Gemäß einer weiteren vorteilhaften Ausgestaltung der Erfindung ist die Klemmkappe an der Vorderseite, auf Seiten der vorragenden Kanülen, außen konisch nach vorne hin verjüngt gebildet. An den zum Ausstoßende der Zweistoffdüse weisenden Enden ist somit die Klemmkappe für die Außenkanüle und den Klemmeinsatz der Außenkanüle nach vom hin konisch verjüngt. Dies erleichtert ein tieferes Eindringen in Hohlräume von medizinischen Gefäßen oder Produkten. Außerdem wird so eine Störung der aus dem Gefäß austretenden Luftströmung der Druckluft beim Auftragen der Medien vermieden. Die Druckluft und Reste von den überschüssigen Medien können quasi widerstandslos aus dem Inneren des Gefäßes auch bei verengten Verhältnissen von Innenräumen herausströmen. Nicht zuletzt hat diese Form den Vorteil, dass die maximale Eindringtiefe der Zweistoffdüse weiter vergrößert wird.

Gemäß einer weiteren vorteilhaften Ausgestaltung der Erfindung sind die Klemmeinsätze der Zweistoffdüse zum Zentrieren der Kanülen im Verhältnis zu einer Mittelachse X des Düsenkörpers bzw. der Vorrichtung insgesamt angepasst und ausgebildet. Die Klemmeinsätze und die entsprechenden Aufnahmen für die Klemmeinsätze an dem Düsenkörper sind so gebildet, dass die darin befestigten Kanülen, nämlich die Luftnadel (Außenkanüle) und die Dosiernadel (Innenkanüle) für Medien, im Verhältnis zu einer Mittelachse X des Düsenkörpers automatisch beim Einsetzen genau zentriert werden. Die Klemmeinsätze haben somit neben der Haltefunktion und der Abdichtungsfunktion auch eine vorteilhafte Zentrierfunktion. Mit der automatischen Zentrierung werden die Hohlnadeln der Innenkanüle und der Außenkanüle so ineinandergesetzt sicher in ihrer relativen Lage fixiert, dass sie einen vordefinierten Ringspalt zwischen sich bilden, durch welchen die Druckluft für das Versprühen der Medien herausströmen kann. Damit ist keine aufwendige Bearbeitung der Teile der Zweistoffdüse zum Herstellen von Düsenkanälen oder dergleichen erforderlich, um eine vordefinierte Form des Düsenkörpers und der Kanülen zu erreichen. Mit dem einfachen Einsetzen der Klemmeinsätze in zueinander konzentrisch vorgesehenen Aufnahmen bzw. Klemmeinsätze am Düsenkörper werden die Kanülen automatisch gleich auch zentriert.

Gemäß einer weiteren vorteilhaften Ausgestaltung der Erfindung ist an mindestens einer von der Innenkanüle und der Außenkanüle eine Verstelleinheit zur Verstellung der relativen Lage zwischen den Kanülen oder der Lage der Kanülen insgesamt vorgesehen. Die Verstelleinheit kann beispielsweise als ein Linearaktuator oder ein Servomotor realisiert sein, der an einem Halteelement der Kanülen angreift und diese so in der relativen Lage sich ändern lässt. Mit solch einer Verstelleinheit können erfindungsgemäß variable Sprühbilder des zu applizierenden Mediums erzeugt werden. So kann beispielsweise je nach Position und relativer Lage in dem zu behandelnden Gefäß die relative Lage zwischen Innenkanüle und Außenkanüle gezielt verändert werden, um eine größere Sprühmenge oder einen anderen Sprühradius des ausgesprühten Mediums zu erreichen. Mit solch einer Maßnahme können variable Sprühcharakteristiken beim Applizieren des Mediums realisiert werden. Die Verstellung der relativen Lage über den Verstellmechanismus von den Kanülen zueinander kann auch beispielsweise im Zusammenhang mit dem Vertikalhub der Vorrichtung insgesamt beim Hineinfahren und beim Herausfahren aus dem Innenraum der medizinischen Gefäße realisiert werden. Beispielsweise kann in einem ersten unteren Bereich eine stärkere Versprühung als in einem oberen Bereich eingestellt werden, indem die jeweiligen Kanülen mit der Stelleinheit erfindungsgemäß relativ zueinander in ihrer Position verändert werden im Verlaufe des Vertikalhubs. Eine solche Verstelleinheit kann beispielsweise als Servomotor, Schraubhalterung oder Linearantrieb realisiert werden. Vorzugsweise ist die Verstelleinheit in einem Teil der Haltekappe für die Kanülen oder in einem Halteelement für die Halterung der Kanülen integriert. Die Verstelleinheit kann auch in dem Düsenkörper selbst mit eingebaut und integriert sein.

Gemäß einer weiteren vorteilhaften Ausgestaltung der Erfindung ist mindestens einer der Klemmeinsätze mittels einer Haltekappe mit einem Verstellelement, welches in Längsrichtung einer Mittelachse X der Vorrichtung verstellbar ist, am Düsenkörper derart befestigt, dass die relative Lage zwischen den Kanülen veränderbar ist. Mindestens eine der Kappen zum Befestigen der Klemmeinsätze der Innenkanüle und der Außenkanüle ist somit über eine spezielle Haltekappe an dem Düsenkörper befestigt. Diese Haltekappe weist ein Verstellelement auf, mit welchem die relative Lage der jeweiligen Kanüle veränderbar ist. Damit lässt sich beispielsweise eine Innenkanüle im Verhältnis zur Außenkanüle verstellen durch ein einfaches Betätigen des Verstellelements an der Haltekappe. Es wird so quasi eine Art Halterung von mindestens einem der Klemmeinsätze für die Kanülen bereitgestellt, welche eine Verstellmöglichkeit zum Anpassen an unterschiedliche Gegebenheiten und Sprühprofile oder Sprühcharakteristiken ermöglicht. Die so gebildete Verstellmöglichkeit hat auch Vorteile im Hinblick auf eine Reinigung der Vorrichtung. Wenn sich beispielsweise an dem Ausstoßende von Innenkanüle und Außenkanüle Ablagerungen aus dem Medium absetzen, kann durch eine Relativverstellung zwischen Innenkanüle und Außenkanüle eine gezielte Reinigung durch Ablösung der Rückstände erfolgen. Neben solch einer Reinigungsfunktion lässt sich so auch ein Dosierbetrieb mit der erfindungsgemäßen Vorrichtung realisieren: Durch Vorfahren beispielsweise der Innenkanüle im Verhältnis zur Außenkanüle kann eine gezielte Dosierung allein von dem Medium ohne ein Versprühen des Mediums erfolgen, beispielsweise durch zeitweises Abschalten der Zufuhr von Druckluft (Zerstäuberluft). Auch lässt sich statt eines einfachen Dosierbetriebs hiermit eine spezielle Anpassung des Sprühbildes so realisieren, dass ein variables Auftragen des Mediums an den Innenwänden der Gefäße in verschiedenen Bereichen realisiert werden kann.

Gemäß einer weiteren vorteilhaften Ausgestaltung der Erfindung sind die Klemmeinsätze in den Aufnahmen des Düsenkörpers über Haltekappen zentriert und abdichtend fixiert, welche mit einer elastischen Feder, einem Bajonettverschluss oder einem Rast-Schnappverschluss an dem Düsenkörper gehalten sind. Die Haltekappen sind also nicht notwendigerweise als geschraubte Klemmkappen gemäß der Erfindung vorgesehen. Anstatt von Klemmkappen können Haltekappen vorgesehen sein, die mittels eines Federelements oder eines anderen Rast-Schnappelements an dem Düsenkörper gehalten sind. Mit einer Feder oder einem Federelement kann eine Art Klemmwirkung anstelle einer geschraubten Klemmkappe vorgesehen werden, welche einen definierten Anpressdruck für die Halterung der Kanülen am Düsenkörper erzeugt. Eine solche Feder kann beispielsweise zwischen dem Düsenkörper und einem Aufnahmebereich der Haltekappen eingesetzt werden. Verschiedene Arten von Federn sind dem Fachmann des Gebiets hierfür als geeignet bekannt. Alternativ kann auch ein Bajonettverschluss oder ein Rast-Schnappverschluss für die Fixierung der Haltekappen an dem Düsenkörper verwendet werden. Gegenüber einer Schraubbefestigung der Haltekappen an dem Düsenkörper haben diese Ausgestaltungen den Vorteil, dass ein schnelles Montieren und Demontieren der Einzelteile, insbesondere der Kanülen, aus dem Düsenkörper heraus ermöglicht wird. Dies hat Vorteile beim Umbau von einer Kanülenart auf eine andere Kanülenart mit anderer Länge oder Durchmesser oder beispielsweise auch für Reinigungszwecke. Die jeweiligen Bestandteile und insbesondere die Kanülen können auch ohne Werkzeug sehr schnell entfernt und wieder am Düsenkörper angebracht werden. Solche Haltekappen mit Klemmfunktion über Federn oder mittels Bajonettverschluss oder Schnappverschlüssen können gemäß der Erfindung auch einfach hergestellt werden, beispielsweise als Spritzgussteile, welche mit den entsprechenden Materialeigenschaften für die erforderliche Federwirkung der Fixierung am Düsenkörper leicht realisierbar sind. Eine kosteneffiziente und anwendungsfreundliche Form der Vorrichtungen ist dadurch gegeben.

Gemäß einer weiteren vorteilhaften Ausgestaltung der Erfindung ist mindestens eine der Kanülen an den Klemmeinsätzen mit einem endseitigen Haltemittel, insbesondere durch eine Bördelung, ein Crimpen oder ein Verkleben, fest verbunden fixiert. Ein sicherer Halt der Innenkanüle oder der Außenkanüle in den jeweiligen Klemmeinsätzen ist damit in dem Düsenkörper gewährleistet. Ein Verrutschen oder Verlagern der einzelnen Kanülen wird hierdurch effektiv vermieden. Die Fixierung oder das Haltemittel in Form einer Bördelung kann beispielsweise als eine Umbiegung an dem inneren (hinteren) Ende von den Kanülen im Düsenkörper realisiert werden. Auch kann eine andere Art der festen Fixierung der Kanüle in dem Klemmeinsatz vorgesehen werden, beispielsweise durch Crimpen oder durch Verkleben mit den Klemmeinsätzen, damit die relative Lage mindestens einer der Kanülen fest fixiert ist. Dennoch weisen sowohl die Außenkanüle als auch die Innenkanüle einen im Wesentlichen gleichbleibenden Querschnitt und Durchmesser über die Längserstreckung hinweg auf, wie es oben zu Anspruch 1 schon erläutert ist. Andere alternative Formen der Fixierung der Kanülen in den Klemmeinsätzen können ebenso zur Anwendung kommen. Beispielsweise kann eine Presspassung der Kanülen in dem Material der Klemmeinsätze vorgesehen sein. Lösbare Arten der Fixierung, beispielsweise über Gewinde oder Schraubelemente, sind im Rahmen der vorliegenden Erfindung ebenfalls denkbar.

Gemäß einer weiteren vorteilhaften Ausgestaltung der Erfindung ist im Inneren des Düsenkörpers, beispielsweise in dem Hohlraum in dem Düsenkörper, ein Luftleit- oder Strömungsrichtelement für die Druckluft oder das unter Druck stehende Inertgas vorgesehen. Ein Strömungsrichtelement, welches beispielsweise zwischen dem Einlass am Düsenkörper und dem inneren (hinteren) Ende der Außenkanüle vorgesehen ist, hat den Vorteil, dass die Strömung der Druckluft sehr gleichmäßig rund um den Ringspalt zwischen der Außenkanüle und der Innenkanüle mit gleicher Druckverteilung angelegt wird. Dies verbessert die Zufuhr und gewährleistet ein gleichmäßiges Erzeugen von Druckluft im Inneren des Ringspalts. Hierdurch wird der durch die Funktion und Konstruktion hervorgerufene Selbstzentriereffekt der beiden ineinandergesetzten Kanülen noch weiter verbessert. Durch die gleichmäßig eingeleitete und in Strömungsgeschwindigkeit im Inneren des Düsenkörpers vereinheitlichte Luftströmung wird die Lage und Position der Innenkanüle und der Außenkanüle auch an deren freien Ende so sicher zentriert, um die Form des vordefinierten Ringspalts auch für die möglichst genau dosierte Applikation des Mediums aufrechtzuerhalten. Andere Formen von Strömungselementen können ebenso im Inneren des Düsenkörpers im Bereich der Zufuhr von Druckluft oder Druckgas vorgesehen werden: Beispielsweise können Luftleitelemente oder Kanäle vorgesehen werden. Ein erfindungsgemäßes Strömungsrichtelement hat vorzugsweise einen röhrenförmigen, gleichbleibenden Querschnitt als eine Art Hülsenelement. Andere Formen von Strömungsrichtelementen können ebenso eingesetzt werden. Mit solchen Maßnahmen lassen sich gezielt die Form und die Verteilung der Druckluft für das klar definierte Erzeugen der zerstäubten Flüssigkeit entsprechend den jeweiligen Vorgaben und Erfordernissen leicht anpassen. Eine Art Düseneffekt der Vorrichtung kann so mit entsprechenden einfachen Mitteln schon im Inneren des Düsenkörpers hervorgerufen oder je nach Bedarf variiert werden.

Ferner wird eine Vorrichtung zum Versprühen oder Auftragen von flüssigen Medien unter Druckluftzufuhr oder mittels eines Druckgases, wie Inertgas, offenbart, welche insbesondere ausgebildet und angepasst ist für ein Besprühen oder Auftragen der Medien an Innenseiten von medizinischen Produkten oder engen Gefäßen und welche eine Zweistoffdüse aus mindestens zwei ineinandergesteckten Kanülen mit im Wesentlichen gleichbleibendem Durchmesser über deren Längserstreckung hinweg aufweist, mit einem als Halterung für die Zweistoffdüse ausgebildeten Düsenkörper, welcher mindestens jeweils einen Einlass für ein Medium und für Druckluft oder Inertgas unter Druck aufweist, wobei die Vorrichtung gekennzeichnet ist durch einen Düsenkörper, der in der Form auf Aufnahmen jeweils angepasste Klemmeinsätze für eine abgedichtete Halterung und Fixierung einer Innenkanüle für Medien und einer Außenkanüle für Druckluft oder Inertgas in Form von Hohlnadeln aufweist, wobei die Klemmeinsätze am Düsenkörper zum Befestigen der ineinandergesteckten Kanülen mit Bildung eines vordefinierten Spaltes zwischen Innenkanüle und Außenkanüle in den formentsprechenden Aufnahmen des Dülsenkörpers vorgesehen sind. Erfindungsgemäß wird somit eine Vorrichtung bereitgestellt, die im Wesentlichen aus zwei Hohlnadeln in Form einer Innenkanüle und eine Außenkanüle besteht, welche in einem Düsenkörper, nämlich einem zentralen Halteelement, gehalten und fixiert sind. Die ineinandergesteckten beiden Kanülen sind in dem Düsenkörper in Form von Klemmeinsätzen jeweils gehalten und fixiert. Die Innenkanüle und die Außenkanüle sind dabei so ineinandergesteckt, dass zwischen ihnen ein Ringspalt mit vordefinierten Abmessungen gebildet wird, durch welchen die Druckluft oder ein anderes Druckgas nach außen strömen kann bei gleichzeitigem Ausströmen eines Mediums durch die Innenkanüle. Diese Form einer Zweistoffdüse mit zwei ineinandergesteckten Kanülen minimiert den Einfluss durch die reduzierte Geschwindigkeit der ausströmenden Druckluft. Durch die reduzierte Strömungsgeschwindigkeit der Luft wird verhindert, dass schon aufgetragene Tröpfchen an den Innenwänden der Gefäße wieder mitgerissen und entfernt werden. Die formentsprechenden Aufnahmen im Düsenkörper sind dabei so gebildet, dass mittels der Klemmeinsätze die jeweiligen ineinandergesteckten Kanülen eingesetzt und abgedichtet fest fixiert werden können. Die Klemmeinsätze haben den Vorteil, dass eine automatische Zentrierung und Abdichtung der jeweiligen Bereiche der Druckluft und für die Zufuhr des Mediums gewährleistet ist.

Weitere Merkmale, Aspekte und vorteilhafte Ausgestaltungen der Erfindung werden im Folgenden mehr im Detail anhand von Ausführungsbeispielen beschrieben werden, welche im Zusammenhang mit den beigefügten Zeichnungen erläutert werden. In den Zeichnungen zeigen:
- Fig. 1: eine Querschnittsansicht eines ersten Ausführungsbeispiels einer erfindungsgemäßen Vorrichtung mit einer Detailansicht in Vorderansicht gemäß Fig. 1a;
- Fig. 2: eine Schnittansicht eines Ausführungsbeispiels einer erfindungsgemäßen Vorrichtung zum Versprühen von Medien in einem Anwendungsfall an einem medizinischen Gefäß zur Veranschaulichung der Funktionsweise der Zweistoffdüse mit ineinandergesetzten Hohlnadeln;
- Fig. 3: eine vergrößerte Querschnittsansicht des ersten Ausführungsbeispiels der erfindungsgemäßen Vorrichtung im Bereich des Düsenkörpers mit Klemmeinsätzen für die Innenkanüle und die Außenkanüle und Anschlüssen für Druckluft- und Medienzufuhr;
- Fig. 4: mehrere Ansichten der Abfolge des Verfahrens zum Auftragen von Medien mit dem erfindungsgemäßen Ausführungsbeispiel einer Vorrichtung mit Zweistoffdüse nach Fig. 1 bis 3 an einem Beispiel eines medizinischen Gefäßes mit den Schritten A) bis E);
- Fig. 5: eine Querschnittsansicht eines zweiten Ausführungsbeispiels einer erfindungsgemäßen Vorrichtung mit Verstelleinheit zur Verstellung der relativen Lage zwischen Innenkanüle und Außenkanüle;
- Fig. 6: eine teilweise Querschnittsansicht eines dritten Ausführungsbeispiels einer erfindungsgemäßen Vorrichtung mit einem Rast-Schnappverschluss zur Fixierung der Haltekappen für die Klemmeinsätze der Kanüle;
- Fig. 7: eine teilweise Querschnittsansicht eines vierten Ausführungsbeispiels einer erfindungsgemäßen Vorrichtung mit einem Strömungsrichtelement für Druckluft oder Druckgas; und
- Fig. 8: eine teilweise Querschnittsansicht eines fünften Ausführungsbeispiels einer erfindungsgemäßen Vorrichtung mit einem als Bördelung an der Außenkanüle vorgesehenen Haltemittel.

In der Fig. 1 und der daraus hervorgehobenen, vergrößerten Detailansicht der Fig. 1a ist ein erstes Ausführungsbeispiel einer erfindungsgemäßen Vorrichtung 10 zum Versprühen oder Auftragen von flüssigen Medien auf Oberflächen unter Druckluft mit einer Zweistoffdüse 1 in einer Querschnittsansicht gezeigt, wobei in Fig. 1a das vordere Ausstoßende in einer Draufsicht zur Veranschaulichung der aus ineinandergesteckten Kanülen 2, 3 mit einem Ringspalt 14 gebildeten Zweistoffdüse 1 vergrößert dargestellt ist. Die Vorrichtung 10 umfasst bei diesem Ausführungsbeispiel einen zentralen Düsenkörper 4, welcher zusammen mit den Kanülen 2, 3 die Zweistoffdüse 1 im Wesentlichen bildet. Die als dünnwandige Hohlnadeln gebildeten Kanülen 2, 3, nämlich die Innenkanüle 2 und die Außenkanüle 3, sind in dafür vorgesehene Klemmeinsätze 5 an dem Düsenkörper 4 befestigt. Die Außenkanüle 3 ist an dem linken Ende in der Fig. 1 mit dem Klemmeinsatz 5 in einer entsprechend gebildeten Aufnahme 7 des Düsenkörpers 4 eingesetzt und dort abdichtend und zentriert befestigt. Dafür sind Klemmkappen 13 jeweils an den Klemmeinsätzen 5, 6 für die beiden Hohlnadeln 2, 3 vorgesehen, welche an dem Düsenkörper durch Aufschrauben fest fixiert sind und dabei die Klemmeinsätze 5, 6 in den jeweiligen Aufnahmen 7, 8 fest und abgedichtet fixieren.

Der innere Aufbau der Zweistoffdüse 1 der Vorrichtung 10 ist auch nochmals in einer vergrößerten Ansicht dieses Ausführungsbeispiels in der Fig. 3 gezeigt. An dem Düsenkörper 4 ist seitlich, also quer zur Längsrichtung der Zweistoffdüse 1, ein Anschluss 12 für Druckluft vorgesehen. An dem Einlass 12 für Druckluft ist ein Druckluft-Fitting bei diesem Ausführungsbeispiel in dem Düsenkörper 4 eingeschraubt, das mit einer (nicht im Detail dargestellten) Druckluftzufuhr mit Druckluft periodisch gesteuert versorgt wird. Das vordere Ende des Drucklufteinlasses 12 weist in einen inneren Hohlraum 15 im Düsenkörper 4, von welchem die Druckluft in den Ringspalt 14 zwischen der Innenkanüle 2 und der Außenkanüle 3 weiterströmt. An dem hinteren Ende der Zweistoffdüse 1 (rechts in Fig. 1) ist ein eingeschraubter Anschluss an einem Einlass 11 für Medien eingezeichnet. Über diesen Medienanschluss 11 wird ein flüssiges Medium, beispielsweise ein Medizinprodukt wie Heparin oder ähnliches, in die Zweistoffdüse eingeleitet. Unter Zufuhr mittels einer Dosierpumpe (nicht gezeigt) werden die Medien so der Zweistoffdüse 1 der Vorrichtung 10 zugeführt und zusammen mit der Druckluft aus dem Hohlraum 15 in dem Innenbereich des Düsenkörpers 4 in die Hohlnadeln 2, 3 weitergeleitet. Die am vorderen Ausstoßende ausgestoßene Druckluft vermischt sich dann mit den flüssigen Medien aus der Innenkanüle 2, so dass ein exaktes und gut dosiertes Auftragen von den Medien auf Oberflächen in beispielsweise einem medizinischen Gefäß 20 erreicht wird.

Dieser Vorgang ist nochmals in der Fig. 2 im Zusammenwirken mit einem Auftragen von Medien in einem medizinischen Gefäß 20 zur Verdeutlichung der Erfindung veranschaulicht. Die am vorderen Ausstoßende der Innenkanüle 2 und Außenkanüle 3 austretende Luft und Medien werden am Boden des Gefäßes 20 um 180° umgeleitet und die fein zerstäubten Tröpfchen an der Innenseite des Gefäßes gleichmäßig aufgetragen. Die ausgestoßene Menge, welche durch eine Dosierpumpe und Steuerung entsprechend eingestellt werden kann, wird somit an den inneren Oberflächen des Gefäßes 20 verteilt, und die Druckluft strömt nach oben aus der oberen Öffnung des Gefäßes 20 wieder heraus. Mit einem gleichzeitigen Verfahren der Vorrichtung 10 mit der Zweistoffdüse 1 aus dem Innenbereich des Gefäßes 20 heraus (vgl. Fig. 4) wird so ein exaktes Auftragen einer vordefinierten Sprühmenge an Medien an spezifischen Bereichen von inneren Oberflächen von medizinischen Produkten so gewährleistet.

Die Fig. 2 zeigt in einer Querschnittsansicht ein Ausführungsbeispiel der erfindungsgemäßen Vorrichtung 10 mit Zweistoffdüse 1 in einem Anwendungsfall zum Auftragen eines flüssigen medizinischen Produkts auf der inneren Oberfläche des Gefäßes 20 im Anwendungsfall zur Veranschaulichung der Funktionsweise und der Vorteile der Erfindung. Wie es aus der Fig. 2 deutlich zu erkennen ist, ist die tief in das Innere des engen Gefäßes 20 eingefahrene Zweistoffdüse mit der schmalen Innenkanüle 2 und der schmalen Außenkanüle 3 dazu geeignet, auch in Innenbereichen mit geringem Innendurchmesser ein Auftragen und Versprühen von flüssigen Medien an den inneren Oberflächen des Gefäßes 20 zu erreichen. Aufgrund der durch den Ringspalt 14 (vgl. Fig. 1a) austretenden Druckluft zusammen mit den ausgetragenen Medien durch eine Dosierpumpe aus dem Strömungskanal der Innenkanüle 2 wird eine Strömung nach unten hin und seitlich nach oben hin an den Innenwänden des Gefäßes 20 entlang verursacht. Dabei tritt ein vorteilhafter erfindungsgemäßer Effekt ein: Die relativ dünnwandige Innenkanüle 2 und relativ dünnwandige Außenkanüle 3, welche beispielsweise Wanddicken im Bereich von 0,1 mm bis 0,5 mm aufweisen, werden dabei automatisch jeweils gegenseitig zentriert durch die Luft- und Medienströmungen. Dies ermöglicht ein exaktes Auftragen und Versprühen von wohldosierten Mengen eines Wirkstoffs oder Mediums, das beispielsweise ein medizinisches Produkt wie Heparin, BCA *(Blood Clotting Accelerant)* oder EDTA *(Ethylendiamintetraacetat)* sein kann.

Die Vorrichtung 10 gemäß diesem Ausführungsbeispiel in der Fig. 2 weist dazu einen Düsenkörper 4 mit einem zentralen Hohlraum 15 für die Druckluft auf, die in den Ringspalt 14 zwischen Innenkanüle 2 und Außenkanüle 3 herausströmt. Die Größe des Ringspalts 14 kann durch einfachen Austausch der Kanülen 2, 3 mit anderen Durchmessern leicht variiert werden. Die Außenkanüle 3 ist in einem Klemmeinsatz 5 in dem Düsenkörper 4 mittels einer Klemmkappe 13 gehalten, wobei eine sichere Abdichtung, Zentrierung und Fixierung der Lage der Innenkanüle 2 im Verhältnis zur Außenkanüle 3 damit automatisch erzielt wird. Mit solch einer formschlüssigen und kraftschlüssigen festen Verbindung der konischen Form zwischen Aufnahme 7 am Düsenkörper 4 und Klemmeinsatz 5 wird zum einen eine hinreichende Abdichtung und zum anderen ein festes Halten der Kanülen 2, 3 mit vordefiniertem Ringspalt 14 erreicht. Ein Austreten von Druckluft oder flüssigen Medien wird so sicher verhindert.

Die Fig. 3 zeigt in einer vergrößerten Querschnittsansicht das erste Ausführungsbeispiel der erfindungsgemäßen Vorrichtung 10 mit Zweistoffdüse 1 im Bereich des Düsenkörpers 4. Dort ist noch genauer der innere Aufbau mit zwei ineinandergesetzten Kanülen 2, 3 der Zweistoffdüse 1 zu erkennen, die über jeweilige Klemmeinsätze 5, 6 an dem Düsenkörper 4 fixiert und gehalten sind. Die Klemmeinsätze 5, 6 sind vorzugsweise aus einem Kunststoff realisiert, so dass sie eine kraftschlüssige Halterung der Kanülen 2, 3 (Hohlnadeln) und eine sichere Abdichtung am beispielsweise metallischen Düsenkörper 4 erlauben. Der Ringspalt 14 bildet sich damit automatisch zwischen dem mit Druckluft versorgten Hohlraum 15 und dem vorderen Ausstoßende der Zweistoffdüse 1. Der Einlass 12 für Druckluft ist mit einem eingeschraubten Anschluss-Fitting versehen, an welchem ein mit Druckluft versorgter Druckluftschlauch (nicht gezeigt) angeschlossen wird. An dem hinteren Ende der Zweistoffdüse 1 (rechts in Fig. 3) ist ein Schraub-Fitting für den Anschluss einer Medienzufuhr in Form eines Schlauchs oder ähnlichem an dem Einlass 11 für Medien vorhanden, der mit einer ansteuerbaren Dosierpumpe und Steuerung (nicht gezeigt in Fig. 3) verbunden ist. Der Klemmeinsatz 5 in der ersten Aufnahme 7 weist eine Bohrung oder Öffnung x1 mit einem ersten Durchmesser d1 auf, welcher mindestens abschnittsweise einem Außendurchmesser der Außenkanüle 3 entspricht. Der andere Klemmeinsatz 6 in der zweiten Aufnahme 8 weist eine im Durchmesser davon verschiedene Öffnung oder Bohrung x2 auf, deren Durchmesser d2 wenigstens abschnittsweise dem Außendurchmesser der Innenkanüle 2 entspricht. Beide Bohrungen x1, x2 sind konzentrisch zu einer gemeinsamen Mittelachse X.

Mit dem Verfahren und Bewegen der Zweistoffdüse 1 aus dem Innenbereich des Gefäßes 20 heraus wird die Zufuhr der Medien zusammen mit der Zufuhr von Druckluft so gesteuert, dass die Strömungen entsprechend der Strömungspfeile der Fig. 2 erzeugt werden. Wegen der schmalen Bauform der Kanülen 2, 3 ist für die ausströmende Druckluft ausreichend Platz, so dass keine schädlichen hohen Strömungsgeschwindigkeiten erzeugt werden. Die ausgestoßenen Medien werden dadurch mit der Druckluft am Ausstoßende vermischt und mit definierten kleinen Tröpfchen in der Größenordnung von < 0,5 mm zerstäubt und aufgetragen. Eine sehr exakte Dosierung der ausgestoßenen und in dem Gefäß 20 aufzutragenden Medien kann dadurch erreicht werden. Der exakt einstellbare Sprühbereich ist so in axialer und radialer Richtung gegeben mit sehr gleichmäßiger Verteilung. Die Mengen der ausgesprühten Medien liegen z. B. in einem variablen Bereich von 5 bis 60 µl. Sowohl der Klemmeinsatz 5 für die Außenkanüle 3 in Form einer dünnwandigen Hohlnadel als auch der Klemmeinsatz 6 für die Innenkanüle 2 für die Medien sind fest in den Aufnahmen 7, 8 fixiert und dadurch exakt an zentrierter Lage und Stellung unter abdichtender Wirkung in dem Düsenkörper 4 befestigt. Mit den vorzugsweise schraubbaren Klemmkappen 13 werden die Klemmeinsätze 5, 6 fest an dem Düsenkörper angeschraubt, wobei damit eine effektive Abdichtung erreicht wird. Dennoch lassen sich die Komponenten schnell wieder auseinanderbauen, z. B. zu Zwecken der Reinigung oder des Austauschs mit Kanülen 2, 3 von anderem Durchmesser oder Länge.

In der Fig. 4 sind verschiedene Ablaufschritte A, B, C, D und E eines Anwendungsbeispiels eines Ausführungsbeispiels der erfindungsgemäßen Vorrichtung 10 mit Zweistoffdüse 1 für das Versprühen von Medien an einem inneren Oberflächenbereich von medizinischen Gefäßen 20 nach Art von mit Boden versehenen Röhrchen gezeigt. Die Vorrichtung 10 wird mit dem Ausstoßende der Zweistoffdüse 1 in den Innenraum des Gefäßes 20 hereingefahren (Schritt A). Nach dem Einfahren und dem Einstellen des Startpunkts für das Versprühen der Medien im Innenbereich des Gefäßes 20 (Schritt B) wird simultan mit einem Aktivieren der Dosierpumpe für die Medien und der Druckluftzufuhr für den Druckluftanschluss 11 die Zweistoffdüse 1 der Vorrichtung 10 wieder aus dem Innenraum des Gefäßes 20 nach und nach herausgefahren (vgl. Schritt C).

Dabei wird durch den relativ engen Ringspalt 14 der beiden Kanülen 2, 3 die Druckluft ausgesprüht und mit den Medien aus dem Innenbereich der Innenkanüle 2 verteilt und exakt dosiert auf den Innenbereich des Gefäßes 20 aufgetragen und entsprechend der Verstellbewegung der Vorrichtung 10 (vgl. Schritte C und D) in exakt vordefinierten Mengen bedarfsgerecht versprüht. Dabei sind die Sprühmenge und die Größe der in Tröpfchen zerstäubten Flüssigkeiten sehr exakt einstellbar und erlauben eine optimierte Auftragung von Wirkstoffen medizinischer Produkte 20 gegenüber dem Stand der Technik. Kurz vor oder nach dem Herausfahren der Vorrichtung 10 aus dem Innenbereich des Gefäßes 20 (Schritt E) wird die Dosierpumpe für die Medien abgestellt und die Druckluftzufuhr beendet.

Bei dem in der Fig. 5 in einer Querschnittsansicht gezeigten zweiten Ausführungsbeispiel der Vorrichtung 10 nach der Erfindung ist grundsätzlich ein ähnlicher Aufbau vorgesehen wie bei dem ersten oben beschriebenen Ausführungsbeispiel. Zudem ist eine Verstelleinheit 16 an dem rechten Ende in der Fig. 5 zum Verstellen der Innenkanüle 2 im Verhältnis zu der Außenkanüle 3 vorgesehen. Dafür ist der Klemmeinsatz 6 der Innenkanüle 2, welcher formentsprechend in die konisch erweiterte Aufnahme 8 am Düsenkörper 4 eingesetzt ist, nicht über eine Klemmkappe 13 klemmend fixiert, sondern mittels einer Art Haltekappe 17, welche eine relative Verschiebung des eingesetzten Verstellelements 9 der Verstelleinheit 16 ermöglicht, wie es mit dem Pfeil R in der Fig. 5 veranschaulicht ist. Der Einlass 11 für das Medium ist im Inneren des Verstellelements 9 der Verstelleinheit 16 realisiert. Die Innenkanüle 2 ist an einem in die Haltekappe 17 eingeschraubten U-förmigen Einsatz fest fixiert und kann zusammen mit letzterem durch einen Servomotor, einen Linearaktor oder dergleichen in der Längsrichtung der Längsachse X der Vorrichtung 10 bei Bedarf entsprechend verstellt werden. Somit kann die relative Lage zwischen der Innenkanüle 2 und der Außenkanüle 3 je nach Bedarf und für verschiedene Zwecke beispielsweise auch zur Justierung des Sprühkegels verändert werden. Beispielsweise können so auch unterschiedliche Sprühprofile an dem Ausstoßende (linke Seite in Fig. 5) der Kanülen 2, 3 realisiert werden, indem der Ringspalt 14 nicht durch bündig abschließende Kanülen 2, 3, sondern durch leicht zueinander verschobene Kanülen 2, 3 eingestellt wird. Auch lassen sich damit beispielsweise Reinigungsfunktionen der Vorrichtung 10 realisieren: Bei einem Verkrusten des vorderen Ausstoßendes am Ringspalt 14 können die Kanülen 2, 3 relativ zueinander mit der Verstelleinheit 16 verstellt werden, so dass die verkrusteten Elemente abbrechen oder sich lösen. Auch andere Funktionen, wie beispielsweise ein gezieltes Dosieren von Medium ohne Zufuhr von Druckluft, lassen sich hierdurch realisieren, indem die Innenkanüle 2 im Verhältnis zur Außenkanüle 3 vorgeschoben wird und die Zufuhr von Druckluft über den Einlass 12 mindestens kurzzeitig gestoppt wird. Mit solch einer Ausgestaltung lassen sich nicht nur unterschiedliche Sprühprofile und weitere Funktionen mit der Vorrichtung 10 ohne komplexe Zusatzkonstruktionen realisieren, wie sie beschrieben werden. Auch sind bessere Anpassungsmöglichkeiten an die jeweiligen Abmessungen, Formen und Gegebenheiten der zu behandelnden medizinischen Gefäße hierdurch möglich.

Die Fig. 6 zeigt wiederum in einer teilweisen Querschnittsansicht ein drittes Ausführungsbeispiel einer erfindungsgemäßen Vorrichtung 10 mit einer alternativen Form der Befestigung der Haltekappen 18 an dem Düsenkörper 4. Bei diesem Ausführungsbeispiel ist anstatt einer Verschraubung zum Fixieren der Klemmkappen 13, die bei den vorherigen Ausführungsbeispielen teilweise gezeigt ist, die Haltekappe 18 mit einem Rast-Schnappverschluss 19 realisiert, der über entsprechend geformte Vertiefungen und Vorsprünge und eine gewisse Elastizität im Material der Haltekappe 18 erreicht wird. Durch einfaches Aufstecken und Einclipsen der Haltekappe 18 wird so der Klemmeinsatz 5 für die Außenkanüle 3 sicher in der entsprechenden konischen Aufnahme 7 fixiert. Mit dem Rast-Schnappverschluss 19 wird eine Art Vorspannung und Klemmkraft erzeugt, die eine sichere Abdichtung und Fixierung der Außenkanüle 3 am Düsenkörper 4 gewährleistet. Eine analoge, entsprechende Art der Befestigung der Innenkanüle kann an dem gegenüberliegenden, nicht in der Fig. 6 gezeigten anderen Ende des Düsenkörpers 4 ebenfalls vorgesehen sein. Anstatt der hier dargestellten Rast-Schnappverschlüsse 19 können auch weitere Formen von Halterungen oder Haltemitteln für die Befestigung der Haltekappen 17, 18 oder Klemmkappen 13 vorgesehen werden. Beispielsweise können anstatt der Verschraubungen wie bei dem ersten Ausführungsbeispiel auch Bajonettverschlüsse oder Federelemente eingesetzt werden, um die nötige Klemmkraft und Haltewirkung der Kappen 13, 17, 18 an dem Düsenkörper zur Fixierung und Halterung der Klemmeinsätze 5, 6 zu gewährleisten. Bei dem Ausführungsbeispiel der Fig. 6 ist des Weiteren noch wie weiter unten beschrieben eine Bördelung 3.1 am hinteren (inneren) Ende der Außenkanüle 3 vorgesehen, die eine sichere Halterung und ein Herausrutschen der Außenkanüle 3 aus dem Klemmeinsatz 5 gewährleistet. Ein Strömungsrichtkörper 21 ist zusätzlich in diesem Beispiel der Fig. 6 gezeigt, welcher zum Ausrichten und Angleichen der Strömungsgeschwindigkeit der Druckluft für das Einleiten in den Ringspalt 14 im Hohlraum 15 montiert ist, wie weiter unten noch erläutert wird.

Ein viertes Ausführungsbeispiel einer erfindungsgemäßen Vorrichtung 10 zum Versprühen von flüssigen Medien ist in der Fig. 7 in einer teilweisen Querschnittsansicht gezeigt. Bei diesem vierten Ausführungsbeispiel ist im Inneren des Hohlraums 15 des Düsenkörpers 4 zwischen dem Einlass 12 für Druckluft oder Druckgas und dem Eintritt in den Ringspalt 14 an dem hinteren Ende der Außenkanüle 3 ein Strömungsrichtkörper 21 eingesetzt. Der Strömungsrichtkörper 21 weist in diesem Beispiel eine Art Doppelhülsenform mit gleichbleibendem Querschnitt auf. Die einströmende Druckluft aus dem Einlass 12 wird somit gleichmäßig verteilt und gerichtet auf den Ringspalt hin geleitet, so dass eine möglichst gleichmäßige Drucklufterzeugung an dem Einlass des Ringspalts 14 und damit bis zum vorderen Ausstoßende der Kanülen 2, 3 gewährleistet ist. Die Druckluft strömt durch den Strömungsrichtkörper 21 mit dem gegenüber dem Hohlraum 15 verengten Querschnitt hindurch und wird dadurch gleichmäßig verteilt und rund um den Ringspalt 14 herum genau zu dem Einlass zwischen Innenkanüle 2 und Außenkanüle 3 geleitet. Dies verbessert weiter das Strömungsverhalten und die Druckluftwirkung in der Vorrichtung 10 gemäß der Erfindung. Auch wird hiermit der Selbstzentriereffekt durch die enge Form des Ringspalts 14 und die relativ dünnwandigen Innenkanülen 2 und Außenkanülen 3 noch weiter verbessert. Die Kanülen 2, 3 zentrieren sich im Gebrauch aufgrund der eingeleiteten Druckluft selbst zueinander und im Verhältnis zu einem Innenraum eines zu behandelnden medizinischen Gefäßes 20 (vgl. Fig. 2 und Fig. 4). Bei diesem Beispiel der Fig. 7 ist auch hier die Außenkanüle 3 mittels einer Bördelung 3.1 am hinteren Ende hinter dem Klemmeinsatz 5 im Inneren des Düsenkörpers 4 sicher fixiert. Die Fixierung der Außenkanüle 3 kann auch eine andere Form aufweisen, beispielsweise eine Klemmpassung oder eine Verklebung in der Bohrung des Klemmeinsatzes 5. Die verschiedenen Aspekte der dargestellten Ausführungsbeispiele der Erfindung können wie somit veranschaulicht auch miteinander kombiniert werden, um jeweils entsprechend den Anforderungen und den speziellen gewünschten Funktionalitäten die Vorrichtung 10 darauf variabel anpassen zu können.

In der Fig. 8 ist wiederum ein fünftes Ausführungsbeispiel einer erfindungsgemäßen Vorrichtung 10 zum Versprühen oder Auftragen von flüssigen Medien gezeigt. Bei diesem Ausführungsbeispiel ist die Außenkanüle 3 im Inneren des Düsenkörpers, nämlich am hinteren Ende des Klemmeinsatzes 5, über eine Bördelung 3.1 als ein Haltemittel fest fixiert. Ein Verschieben der Außenkanüle 3 wird auch bei hohen Drücken seitens der Druckluft von dem Einlass 12 her sicher verhindert. Die feste Fixierung der Außenkanüle 3 oder alternativ der Innenkanüle 2 kann auch über andere Mittel als Haltemittel realisiert werden: Ein Crimpen oder eine Verklebung innerhalb der jeweiligen Klemmeinsätze 5, 6 ist ebenfalls denkbar. Bei der Ausgestaltung der Vorrichtung 10, mit welcher eine Verstellmöglichkeit mindestens einer der Kanülen 2, 3 erreicht wird, ist die Fixierung der Kanülen 2, 3 so gewählt, dass eine relative Verschiebung der Lage gezielt mit einem Schraub- oder Gleitmechanismus über einen Servomotor oder ähnlichem ermöglicht wird. Dabei ist die Abdichtung in einem auch separaten Element zu den Klemmeinsätzen 5, 6 möglich, in welchem dann die feste Fixierung zur Herstellung der Verstellmöglichkeit erfolgt.

Die dargestellten verschiedenen Aspekte der Erfindung können auch untereinander kombiniert werden, wie teilweise schon mit den Varianten der aufgezeigten Ausführungsbeispiele im Zusammenhang mit den Zeichnungen gezeigt ist. Insbesondere können die Art und die Form des Befestigens der Innenkanüle 2 und der Außenkanüle 3 variieren. Dafür können Haltekappen 17, 18 ebenso wie Klemmkappen 13 verwendet werden. Auch kann der grundsätzliche Aufbau des Düsenkörpers 4 entweder symmetrisch gestaltet sein, wie teilweise in den Figuren der Ausführungsbeispiele gezeigt. Auch eine unsymmetrische Form von Düsenkörpern 4 und der Vorrichtung 10 insgesamt ist denkbar, beispielsweise wenn einseitig ein vorragender Befestigungsflansch für die Montage an angrenzenden Bauteilen gefordert ist. Auch kann in alternativen Ausgestaltungen der Erfindung die Form der Klemmeinsätze 5, 6 anders als mit der geradlinig konischen Form nach Art eines Kegelstumpfes vorgesehen werden, solange die Außenkanüle 3 und die Innenkanüle 2 sicher im Inneren des Düsenkörpers 4 zur Herstellung eines definierten und fest fixierten Ringspalts 14 gehalten und montiert sind.

Als ein Druckmittel für die Herstellung der Zerstäubung wurde teilweise Druckluft beschrieben. Andere Arten von Druckgasen oder Hilfsgasen können auch im Rahmen der Erfindung eingesetzt werden. Beispielsweise kann in bestimmten Anwendungsfällen ein Inertgas verwendet werden, um eine möglichst geringe Reaktion mit der Umgebung durch das Druckgas hervorzurufen. So kann beispielsweise CO₂ verwendet werden, um eine O₂-reaktivarme Umgebung in der Sprühumgebung der Vorrichtung 10 zu erhalten, was in bestimmten medizinischen Anwendungsfällen wichtig ist.

## Patentansprüche

1. Vorrichtung (10) zum Versprühen oder Auftragen eines Mediums unter Verwendung eines Hilfsgases in Form von Druckluft oder Inertgas unter Druck, insbesondere an Innenseiten von medizinischen Produkten oder Gefäßen, mit einer Zweistoffdüse (1) aus mindesten zwei ineinander gesteckten Kaniilen (2, 3) mit im wesentlichen gleichbleibendem Durchmesser über deren Längserstreckung hinweg, mit einem als Halterung fiir die Zweistoffdüse (1) ausgebildetem Düsenkörper (4), welcher mindestens jeweils einen Einlass (11, 12) für das Medium und für das Hilfsgas aufweist, **dadurch gekennzeichnet, dass** am Düsenkörper (4) an Aufnahmen (7, 8) angepasste Klemmeinsätze (5, 6) für eine abgedichtete Halterung und Fixierung einer Innenkanüle (2) und einer Außenkanüle (3) angeordnet sind, wobei die Klemmeinsätze (5, 6) zum Befestigen der ineinandergesteckten Kanülen (2, 3) mit Bildung eines vordefinierten Spalts (14) zwischen Innenkanüle (2) und Außenkanüle (3) vorgesehen sind, **dadurch gekennzeichnet dass** die Klemmeinsätze (5, 6) eine konisch verjüngte Form und der Düsenkörper (4) entsprechend konisch geformte Aufnahmen (7, 8) aufweisen.

2. Vorrichtung (10) nach Anspruch 1, **dadurch gekennzeichnet, dass** die ineinander gesteckten Kanülen (2, 3) relativ dünnwandige Hohlnadeln mit einer Wandstärke von 20 % bis 30 % des Innendurchmessers der Kanülen (2, 3) sind.

3. Vorrichtung (10) nach einem der vorangegangenen Ansprüche, **dadurch gekennzeichnet, dass** der Spalt oder Ringspalt (14) für Druckluft oder Inertgas zwischen der Innenkanüle (2) und der Außenkanüle (3) eine Abmessung von weniger als 10 %, vorzugsweise 6 %, des Durchmessers der Innenkanüle (2) aufweist.

4. Vorrichtung (10) nach einem der vorangegangenen Ansprüche, **dadurch gekennzeichnet, dass** mindestens einer der Klemmeinsätze (5, 6) mittels einer Klemmkappe (13), insbesondere schraubbaren Klemrnkappe (13), an dem Düsenkörper (1) befestigt ist.

5. Vorrichtung (10) nach einem der vorangegangenen Ansprüche, **dadurch gekennzeichnet, dass** die Innenkanüle (2) und die Außenkanüle (3) am vorderseitigen Ausstoßende bündig zueinander angeordnet sind.

6. Vorrichtung (10) nach einem der vorangegangenen Ansprüche, **dadurch gekennzeichnet, dass** die relative Lage von vorderseitigen Ausstoßenden der Innenkanüle (2) und der Außenkanüle (3) einstellbar ist.

7. Vorrichtung (10) nach einem der vorangegangenen Ansprüche, **dadurch gekennzeichnet, dass** im Düsenkörper (4) ein Hohlraum (15) zur Zufuhr von Druckluft oder Inertgas in die Zweistoffdüse (1) vorhanden ist.

8. Vorrichtung (10) nach einem der vorangegangenen Ansprüche, **dadurch gekennzeichnet, dass** die Kanülen (2, 3) als Hohlnadeln vorgesehen sind, wobei die Hohlnadeln der Kanülen (2, 3) dünnwandig im Bereich von Wanddicken zwischen 0,1 mm bis 0,5 mm sind.

9. Vorrichtung (10) nach einem der vorangegangenen Ansprüche, **dadurch gekennzeichnet, dass** _{"}iiii Düsenkörper (4) im Verhältnis zur Längsrichtung der Kanülen (2, 3) ein seitlich angeordneter Anschluss (12) für Druckluft vorgesehen ist.

10. Vorrichtung (10) nach einem der vorangegangenen Ansprüche, **dadurch gekennzeichnet, dass** die Klemmkappe (13) auf Seiten der Kanülen (2, 3) außen konisch verjüngt ist.

11. Vorrichtung (10) nach einem der vorangegangenen Ansprüche, **dadurch gekennzeichnet, dass** die Klemmeinsätze (5, 6) zum Zentrieren der Kanülen (2, 3) der Zweistoffdüse (1) im Verhältnis zu einer Mittelachse (X) des Düsenkörpers (4) angepasst sind.

12. Vorrichtung (10) nach einem der vorangegangenen Ansprüche, **dadurch gekennzeichnet, dass** an mindestens einer von der Innenkanüle (2) und der Außenkanüle (3) eine Verstelleinheit (16) zur Verstellung der relativen Lage zwischen den Kanülen (2, 3) vorgesehen ist.

13. Vorrichtung (10) nach einem der vorangegangenen Ansprüche, **dadurch gekennzeichnet, dass** mindestens einer der Klemmeinsätze (5, 6) mittels einer Haltekappe (17) mit einem Verstellelement (9), welches in Längsrichtung einer Mittelachse (X) verstellbar ist, am Düsenkörper (4) derart befestigt ist, dass die relative Lage zwischen den Kanülen (2, 3) veränderbar ist.

14. Vorrichtung (10) nach einem der vorangegangenen Ansprüche, **dadurch gekennzeichnet, dass** die Klemmeinsätze (5, 6) in den Aufnahmen (7, 8) über Haltekappen (18) zentriert und abdichtend fixiert sind, welche mit einer elastischen Feder, einem Bajonettverschluss oder einem Rast-Schnappverschluss (19) an dem Düsenkörper (4) gehalten sind.

15. Vorrichtung (10) nach einem der vorangegangenen Ansprüche, **dadurch gekennzeichnet, dass** mindestens eine der Kanülen (2, 3) an den Klemmeinsätzen (5, 6) mit einem endseitigen Haltemittel, insbesondere durch eine Bördelung (3.1), Crimpen oder Verkleben, fest verbunden fixiert ist.

16. Vorrichtung (10) nach einem der vorangegangenen Ansprüche, **dadurch gekennzeichnet, dass** im Düsenkörper (4) ein Luftleit- oder Strömungsrichtelement (21) für die Druckluft oder ein Inertgas unter Druck vorgesehen ist.

17. Vorrichtung nach einem der vorangegangenen Ansprüche, wobei eine erste Aufnahme (7) oder Klemmeinsatz (5) eine Öffnung oder Bohrung (x1) aufweist, deren Durchmesser (d1) wenigstens abschnittsweise einem Außendurchmesser der Außenkanüle (3) entspricht, wobei eine zweite Aufnahme (8) oder Klemmeinsatz (6) eine Öffnung oder Bohrung (x2) aufweist, deren Durchmesser (d2) vom Durchmesser (d1) der ersten Aufnahme (7) verschieden ist und wenigstens abschnittsweise einem Außendurchmesser der Innenkanüle (2) entspricht, und wobei die Bohrungen (x1, x2) insbesondere konzentrisch bezüglich einer gemeinsamen Mittelachse (X) angeordnet sind.

18. Vorrichtung (10) zum Versprühen oder Auftragen von flüssigen Medien unter Druckluftzufuhr oder mittels Druckgas, insbesondere an Innenseiten von medizinischen Produkten oder Gefäßen, nach einem der Ansprüche 1 bis 18, mit einer Zweistoffdüse (1) aus mindesten zwei ineinander gesteckten Kanülen (2, 3) mit im wesentlichen gleichbleibendem Durchmesser über deren Längserstreckung hinweg, mit einem als Halterung für die Zweistoffdüse (1) ausgebildetem Düsenkörper (4), welcher mindestens jeweils einen Einlass (11, 12) für das Medium und für Druckluft oder ein Inertgas aufweist, **dadurch gekennzeichnet, dass** am Düsenkörper (4) in der Form auf Aufnahmen (7, 8) jeweils angepasste Klemmeinsätze (5, 6) für eine abgedichtete Halterung und Fixierung einer Innenkanüle (2) für Medien und einer Außenkanüle (3) für Druckluft in Form von Hohlnadeln vorhanden sind, welche zum Befestigen der ineinandergesteckten Kanülen (2, 3) mit Bildung eines vordefinierten Spalts (14) zwischen Innenkanüle (2) und Außenkanüle (3) in den formentsprechenden Aufnahmen (7, 8) vorgesehen sind.

## Claims

1. Device (10) for spraying or applying a medium using an auxiliary gas in the form of compressed air or inert gas under pressure, in particular on the inner sides of medical products or vessels, with a two-substance nozzle (1) consisting of at least two cannulas (2, 3) inserted into one another and having a substantially constant diameter over their longitudinal extent, with a nozzle body (4) designed as a holding for the two-substance nozzle (1), which has at least one inlet (11, 12) for the medium and for the auxiliary gas in each case, **characterised in that** clamping inserts (5, 6) adapted to receptacles (7, 8) for a sealed holding and fixing of an inner cannula (2) and an outer cannula (3) are arranged on the nozzle body (4), the clamping inserts (5, 6) for fastening the cannulas (2, 3) inserted into one another with the formation of a predefined gap (14) between inner cannula (2) and outer cannula (3), **characterised in that** the clamping inserts (5, 6) have a conically tapered shape and the nozzle body (4) has correspondingly conically shaped receptacles (7, 8).

2. Device (10) according to claim 1, **characterised in that** the cannulas (2, 3) inserted into one another are relatively thin-walled hollow needles with a wall thickness of 20% to 30% of the inner diameter of the cannulas (2, 3).

3. Device (10) according to any of the preceding claims, **characterised in that** the gap or annular gap (14) for compressed air or inert gas between the inner cannula (2) and the outer cannula (3) has a dimension of less than 10%, preferably 6%, of the diameter of the inner cannula (2).

4. Device (10) according to any of the preceding claims, **characterised in that** at least one of the clamping inserts (5, 6) is fastened to the nozzle body (1) by means of a clamping cap (13), in particular a screwable clamping cap (13).

5. Device (10) according to any of the preceding claims, **characterised in that** the inner cannula (2) and the outer cannula (3) are arranged flush with one another at the front discharge end.

6. Device (10) according to any of the preceding claims, **characterised in that** the relative position of front discharge ends of the inner cannula (2) and the outer cannula (3) is adjustable.

7. Device (10) according to any of the preceding claims, **characterised in that** a cavity (15) is provided in the nozzle body (4) for feeding compressed air or inert gas into the two-substance nozzle (1).

8. Device (10) according to any of the preceding claims, **characterised in that** the cannulas (2, 3) are provided as hollow needles, the hollow needles of the cannulas (2, 3) being thin-walled in the range of wall thicknesses between 0.1 mm and 0.5 mm.

9. Device (10) according to any of the preceding claims, **characterised in that** a laterally arranged connection (12) for compressed air is provided on the nozzle body (4) in relation to the longitudinal direction of the cannulas (2, 3).

10. Device (10) according to any of the preceding claims, **characterised in that** the clamping cap (13) is conically tapered on the outside on the side of the cannulas (2, 3).

11. Device (10) according to any of the preceding claims, **characterised in that** the clamping inserts (5, 6) are adapted to centre the cannulas (2, 3) of the two-substance nozzle (1) in relation to a central axis (X) of the nozzle body (4).

12. Device (10) according to any of the preceding claims, **characterised in that** an adjusting unit (16) for adjusting the relative position between the cannulas (2, 3) is provided on at least one of the inner cannula (2) and the outer cannula (3).

13. Device (10) according to any of the preceding claims, **characterised in that** at least one of the clamping inserts (5, 6) is fastened to the nozzle body (4) by means of a holding cap (17) with an adjusting element (9), which is adjustable in the longitudinal direction of a central axis (X), in such a way that the relative position between the cannulas (2, 3) can be changed.

14. Device (10) according to any of the preceding claims, **characterised in that** the clamping inserts (5, 6) are centred and fixed in a sealing manner in the receptacles (7, 8) via holding caps (18), which are held on the nozzle body (4) by means of an elastic spring, a bayonet lock or a snap-in lock (19).

15. Device (10) according to any of the preceding claims, **characterised in that** at least one of the cannulas (2, 3) is fixed to the clamping inserts (5, 6) in a fixed manner by means of a holding means at the end, in particular by flanging (3.1), crimping or gluing.

16. Device (10) according to any of the preceding claims, **characterised in that** an air guiding or flow directing element (21) for the compressed air or an inert gas under pressure is provided in the nozzle body (4).

17. Device according to any of the preceding claims, wherein a first receptacle (7) or clamping insert (5) has an opening or bore (x1), the diameter (d1) of which corresponds at least in sections to an outer diameter of the outer cannula (3), wherein a second receptacle (8) or clamping insert (6) has an opening or bore (x2), the diameter (d2) of which differs from the diameter (d1) of the first receptacle (7) and corresponds at least in sections to an outer diameter of the inner cannula (2), and wherein the bores (x1, x2) are arranged in particular concentrically with respect to a common central axis (X).

18. Device (10) for spraying or applying liquid media under compressed air supply or by means of compressed gas, in particular on the inner sides of medical products or vessels, according to any of claims 1 to 18, with a two-substance nozzle (1) consisting of at least two cannulas (2, 3) inserted into one another with a substantially constant diameter over their longitudinal extent, with a nozzle body (4) designed as a holding for the two-substance nozzle (1), which has at least one inlet (11, 12) for the medium and for compressed air or an inert gas, **characterised in that** clamping inserts (5, 6) adapted in each case to the shape of receptacles (7, 8) are provided on the nozzle body (4) for a sealed holding and fixing of an inner cannula (2) for media and an outer cannula (3) for compressed air in the form of hollow needles, which are provided for fastening the cannulas (2, 3) inserted into one another with the formation of a predefined gap (14) between inner cannula (2) and outer cannula (3) in the corresponding receptacles (7, 8).

## Revendications

1. Dispositif (10) de pulvérisation ou d'application d'un milieu liquide avec apport d'air comprimé ou au moyen d'un gaz comprimé, tel qu'un gaz inerte, lequel est notamment adapté à la pulvérisation de milieux sur des faces internes de produits médicaux ou de récipients et qui présente une buse bi-fluide (1) comportant au moins deux canaux (2, 3) emboîtés l'un dans l'autre, présentant un diamètre sensiblement constant sur leur étendue longitudinale, avec un corps de buse (4) formé comme support de la buse bi-fluide (1), lequel présente au moins une entrée respective (11, 12) pour un milieu et pour de l'air comprimé ou un gaz auxiliaire sous pression,
**caractérisé en ce que** le corps de buse (4) présente, sous la forme de logements (7, 8), des inserts de serrage (5, 6) adaptés pour un maintien étanche et une fixation d'un canal intérieur (2) pour le milieu et d'un canal extérieur (3) pour l'air comprimé ou le gaz auxiliaire, sous la forme d'aiguilles creuses, les inserts de serrage (5, 6) étant prévus pour fixer les canaux (2, 3) emboîtés l'un dans l'autre avec formation d'une fente prédéfinie (14) entre le canal intérieur (2) et le canal extérieur (3),
**caractérisé en ce que** les inserts de serrage (5, 6) présentent une forme coniquement rétrécie et que le corps de buse (4) présente des logements (7, 8) de forme conique correspondante.

2. Dispositif (10) selon la revendication 1, **caractérisé en ce que** les canules (2, 3) emboîtées l'une dans l'autre sont des aiguilles creuses relativement minces, présentant une épaisseur de paroi de 20 % à 30 % du diamètre intérieur des canules (2, 3).

3. Dispositif (10) selon l'une des revendications précédentes, **caractérisé en ce que** la fente ou fente annulaire (14) destinée à l'air comprimé ou au gaz inerte entre la canule intérieure (2) et la canule extérieure (3) présente une dimension inférieure à 10 %, de préférence de 6 %, du diamètre de la canule intérieure (2).

4. Dispositif (10) selon l'une des revendications précédentes, **caractérisé en ce qu'**au moins l'un des inserts de serrage (5, 6) est fixé au corps de buse (1) au moyen d'un capuchon de serrage (13), en particulier d'un capuchon de serrage (13) vissable.

5. Dispositif (10) selon l'une des revendications précédentes, **caractérisé en ce que** la canule intérieure (2) et la canule extérieure (3) sont disposées à fleur l'une de l'autre à l'extrémité avant de sortie.

6. Dispositif (10) selon l'une des revendications précédentes, **caractérisé en ce que** la position relative des extrémités avant de sortie de la canule intérieure (2) et de la canule extérieure (3) est réglable.

7. Dispositif (10) selon l'une des revendications précédentes, **caractérisé en ce qu'**une cavité (15) destinée à l'alimentation de la buse bi-fluide (1) en air comprimé ou en gaz inerte est présente dans le corps de buse (4).

8. Dispositif (10) selon l'une des revendications précédentes, **caractérisé en ce que** les canules (2, 3) sont réalisées sous forme d'aiguilles creuses, les aiguilles creuses des canules (2, 3) étant minces avec des épaisseurs de paroi comprises entre 0,1 mm et 0,5 mm.

9. Dispositif (10) selon l'une des revendications précédentes, **caractérisé en ce qu'**un raccord (12) disposé latéralement pour l'air comprimé est prévu sur le corps de buse (4) par rapport à la direction longitudinale des canules (2, 3).

10. Dispositif (10) selon l'une des revendications précédentes, **caractérisé en ce que** le capuchon de serrage (13) est extérieurement coniquement rétréci du côté des canules (2, 3).

11. Dispositif (10) selon l'une des revendications précédentes, **caractérisé en ce que** les inserts de serrage (5, 6) sont adaptés pour centrer les canules (2, 3) de la buse bi-fluide (1) par rapport à un axe central (X) du corps de buse (4).

12. Dispositif (10) selon l'une des revendications précédentes, **caractérisé en ce qu'**une unité de réglage (16) destinée au réglage de la position relative entre les canules (2, 3) est prévue sur au moins l'une de la canule intérieure (2) et de la canule extérieure (3).

13. Dispositif (10) selon l'une des revendications précédentes, **caractérisé en ce qu'**au moins l'un des inserts de serrage (5, 6) est fixé au corps de buse (4) au moyen d'un capuchon de maintien (17) comportant un élément de réglage (9), lequel est réglable dans la direction longitudinale d'un axe central (X), de telle sorte que la position relative entre les canules (2, 3) puisse être modifiée.

14. Dispositif (10) selon l'une des revendications précédentes, **caractérisé en ce que** les inserts de serrage (5, 6) sont centrés et fixés de manière étanche dans les logements (7, 8) au moyen de capuchons de maintien (18), lesquels sont retenus sur le corps de buse (4) par un ressort élastique, une fermeture à baïonnette ou une fermeture à encliquetage (19).

15. Dispositif (10) selon l'une des revendications précédentes, **caractérisé en ce qu'**au moins l'une des canules (2, 3) est fixée solidairement aux inserts de serrage (5, 6) au moyen d'un moyen de retenue terminal, notamment par un bourrelet (3.1), un sertissage ou un collage.

16. Dispositif (10) selon l'une des revendications précédentes, **caractérisé en ce qu'**un élément de guidage d'air ou de direction d'écoulement (21) pour l'air comprimé ou un gaz inerte sous pression est prévu dans le corps de buse (4).

17. Dispositif selon l'une des revendications précédentes, dans lequel un premier logement (7) ou insert de serrage (5) présente une ouverture ou un perçage (x1), dont le diamètre (d1) correspond au moins sur une partie de sa longueur à un diamètre extérieur de la canule extérieure (3), un second logement (8) ou insert de serrage (6) présentant une ouverture ou un perçage (x2), dont le diamètre (d2) est différent du diamètre (d1) du premier logement (7) et correspond au moins sur une partie de sa longueur à un diamètre extérieur de la canule intérieure (2), et dans lequel les perçages (x1, x2) sont disposés notamment de manière concentrique par rapport à un axe central commun (X).

18. Dispositif (10) de pulvérisation ou d'application de milieux liquides avec apport d'air comprimé ou au moyen d'un gaz comprimé, en particulier sur des faces internes de produits médicaux ou de récipients, selon l'une des revendications 1 à 17, comprenant une buse bi-fluide (1) constituée d'au moins deux canules (2, 3) emboîtées l'une dans l'autre présentant un diamètre sensiblement constant sur leur étendue longitudinale, avec un corps de buse (4) formé comme support de la buse bi-fluide (1), lequel présente au moins une entrée respective (11, 12) pour le milieu et pour l'air comprimé ou un gaz inerte, **caractérisé en ce que**, sur le corps de buse (4), sont présents, sous la forme de logements (7, 8), des inserts de serrage (5, 6) respectivement adaptés pour un maintien étanche et une fixation d'une canule intérieure (2) pour les milieux et d'une canule extérieure (3) pour l'air comprimé, sous la forme d'aiguilles creuses, lesquels sont prévus dans les logements correspondants (7, 8) pour fixer les canules (2, 3) emboîtées l'une dans l'autre avec formation d'une fente prédéfinie (14) entre la canule intérieure (2) et la canule extérieure (3).
